# EUROPÄISCHE PATENTSCHRIFT

(11) **EP 2 841 219 B1**
(45) Veröffentlichungstag und Bekanntmachung des Hinweises auf die Patenterteilung: **06.06.2018**
(21) Anmeldenummer: 13719726.5
(22) Anmeldetag: 19.04.2013
(51) Int. Cl.: B21J 9/02, B21J 9/18, B30B 1/26

(54) **HORIZONTALSCHMIEDEPRESSE FÜR DIE MASSIVUMFORMUNG**
HORIZONTAL FORGING PRESS FOR MASSIVE FORMING
PRESSE DE FORGEAGE HORIZONTALE POUR LE FORMAGE DE PIÈCES MASSIVES

(30) Priorität: 26.04.2012 DE 102012008180
(43) Veröffentlichungstag der Anmeldung: 04.03.2015
(73) Patentinhaber: Schuler Pressen GmbH, 73033 Göppingen (DE)
(72) Erfinder: BIEG, Markus, 88370 Ebenweiler (DE); VÖGEL, Gerhard, 88138 Sigmarszell (DE)
(74) Vertreter: Otten, Roth, Dobler & Partner mbB Patentanwälte
(86) Internationale Anmeldenummer: PCT/EP2013/001163
(87) Internationale Veröffentlichungsnummer: WO 2013/159886

(56) Entgegenhaltungen:
- CH-A- 292 150
- DE-A1- 2 053 279
- DE-C- 495 868
- DE-C- 686 823
- DE-C- 948 381
- DE-C- 949 018
- DE-U1- 7 721 553
- GB-A- 2 069 901
- JP-A- 2005 028 440
- US-A1- 2002 157 442

## Beschreibung

Die Erfindung betrifft eine Horizontalschmiedepresse für die Massivumformung gemäß dem Oberbegriff des Anspruchs 1.

Aus der Firmenpublikation "up grade - Journal für Kunden, Mitarbeiter und Partner - 12. Jahrgang, No. 23, Dezember 2009" ist eine hydraulische Waagerecht-Schmiedemaschine bekannt, welche einen Maschinenrahmen, einen Schmiedestößel zur Ausführung einer horizontalen Schmiedebewegung, einen Klemmstößel zur Ausführung einer um 90° zu der Schmiedebewegung gedreht ausgerichteten Klemmbewegung, mindestens eine erste Kraftübertragungseinrichtung zur Ausführung der Schmiedebewegung des Schmiedestößels, mindestens eine zweite Kraftübertragungseinrichtung zur Ausführung der Klemmbewegung des Klemmstößels und ein mehrteiliges Schmiedewerkzeug mit einer ersten Klemmbacke und einer zweiten Klemmbacke umfasst, wobei jede Kraftübertragungseinrichtung wenigstens einen Antrieb umfasst. Nachteilig an einer derartigen Maschine sind der hohe Wartungsaufwand für die Hydraulik, die relativ geringe Taktgeschwindigkeit und die vergleichsweise langen Druckberührzeiten.

Aus der DE 686 823 A ist eine Schmiedemaschine bekannt, bei der ein Ausgleich für beidseitig wirkende Stauchdrücke vorgeschlagen wird, indem ein Spanngesenk gegenüber zwei Stauchstempeln in den Stauchrichtungen beweglich angeordnet ist. Aus der JP 2005 28440 A ist eine Vorrichtung zur Drahtbearbeitung bekannt. Diese weist ein Führungsteil auf, mit dem ein Draht auch im Bereich seiner Enden verarbeitet werden kann. Aus der DE 949 018 C, welche die Basis für den Oberbegriff des Anspruchs 1 bildet, kennt man bereits eine Waagerecht-Schmiedemaschine mit voneinander unabhängigem Antrieb der Stauch- und Klemmwerkzeuge.

Nachteilig an dem Stand der Technik ist, dass die bekannten Horizontalschmiedepressen für die Massivumformung hinsichtlich ihrer Flexibilität bei Gebrauch eingeschränkt sind.

Es ist Aufgabe der Erfindung, eine Horizontalschmiedepresse für die Massivumformung vorzuschlagen, welche einen geringen Wartungsaufwand aufweist, welche für hohe Taktgeschwindigkeiten geeignet ist und welche kurze Druckberührzeiten aufweist, bei Gebrauch besonders flexibel ist und zudem vor Überbelastungen hinreichend geschützt ist. Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Bei der erfindungsgemäßen Horizontalschmiedepresse für die Massivumformung ist vorgesehen, dass die erste Kraftübertragungseinrichtung des Schmiedestößels eine erste Feder- und/oder Dämpfeinheit umfasst, die zweite Kraftübertragungseinrichtung des Klemmstößels eine zweite Feder- und/oder Dämpfeinheit umfasst, wobei die erste Feder- und/oder Dämpfeinheit und/oder die zweite Feder- und/oder Dämpfeinheit als hydraulisches Kissen oder als pneumatisches Kissen oder als mechanisches Federelement ausgebildet ist. Somit wird ein Überlastschutz bereitgestellt, der Beschädigungen der Horizontalschmiedepresse verhindern kann. Derartige Feder- und/oder Dämpfeinheit lassen sich einfach mit Standardbauteilen realisieren.

Die Erfindung sieht insbesondere vor, die erste Kraftübertragungseinrichtung, welche den Schmiedestößel bewegt, als Kurbeltrieb oder als Kniehebeltrieb oder als Exzentertrieb auszubilden. Alle drei Antriebsformen gewährleisten die für das Schmieden vorteilhafte kurze Druckberührzeit. Für das Schmieden ist in ganz bevorzugter Weise ein Kurbeltrieb vorgesehen, welcher besonders robust ist.

Weiterhin sieht die Erfindung vor, dass die erste Feder- und/oder Dämpfeinheit in einem auf die Schmiedbacke wirkenden Antriebsstrang angeordnet ist. Hierdurch wird ein wirksamer Schutz vor einer Überbelastung geschaffen und gleichzeitig erhält die Kraftübertragungseinrichtung auch Eigenschaften einer kraftgebundenen Kraftübertragungseinrichtung. Somit vereint diese in sich die für das Schmieden positiven Eigenschaften einer wegegebundenen Kraftübertragungseinrichtung und die für das Schmieden positiven Eigenschaften einer kraftgebundenen Kraftübertragungseinrichtung, so dass zum einen kurze Druckberührzeiten und eine hohe Taktzahl und zum anderen ein Überlastschutz gegeben ist.

Die Erfindung sieht insbesondere auch vor, die zweite Kraftübertragungseinrichtung des Klemmstößels entweder als Kurbeltrieb oder als Kniehebeltrieb oder als Exzentertrieb auszubilden oder die zweite Kraftübertragungseinrichtung des Klemmstößels als Spindelantrieb auszubilden. Alle vier Antriebsformen gewährleisten die für das Klemmen bzw. Schmieden vorteilhaften, kurzen Taktzeiten. Für das Klemmen ist in ganz bevorzugter Weise ein Kniehebeltrieb vorgesehen, welcher besonders robust ist und durch welchen mit einfachen konstruktiven Mitteln eine hohe Klemmkraft erzielbar ist. Weiterhin sieht die Erfindung vor, dass die zweite Feder- und/oder Dämpfeinheit in einem auf die erste Klemmbacke wirkenden Antriebsstrang angeordnet ist. Hierdurch wird ein wirksamer Schutz vor einer Überbelastung geschaffen und gleichzeitig wird die Kraftübertragungseinrichtung auch zu einer kraftgebundenen Kraftübertragungseinrichtung, welche in sich die für das Klemmen positiven Eigenschaften einer wegegebundenen bzw. energiegebundenen Kraftübertragungseinrichtung und die für das Klemmen positiven Eigenschaften eines kraftgebundenen Kraftübertragungseinrichtung vereint, so dass zum einen hohe Klemmkräfte und hohe Taktzahlen und zum anderen ein Überlastschutz gegeben sind. Erfindungsgemäß ist es vorgesehen, eine Antriebsachse des ersten Antriebs parallel zu einer Antriebsachse des zweiten Antriebs auszurichten, wobei diese beiden Antriebsachsen horizontal angeordnet sind und jeweils um 90° verdreht gegenüber einer Schmiedeachse liegen. Hierdurch ist insbesondere bei einer Verwendung weggebundener Kraftübertragungseinrichtungen für den Schmiedestößel und die erste Klemmbacke ein besonders kompakter Aufbau der Horizontalschmiedepresse möglich, da alle verwendeten Hebel bzw. Kurbeln der Kraftübertragungseinrichtungen in parallelen Ebenen angeordnet werden können.

Entsprechend der Erfindung umfasst der Antrieb der ersten Kraftübertragungseinrichtung wenigstens einen Servomotor und/oder umfasst der Antrieb der zweiten Kraftübertragungseinrichtung wenigstens einen Servomotor. Hierdurch ist eine einfache Steuerung bzw. Regelung der Horizontalschmiedepresse in allen Betriebssituationen möglich.

Die Erfindung sieht auch vor, das mehrteilige Schmiedewerkzeug der Horizontalschmiedepresse zwischen den beiden Klemmbacken mit wenigstens zwei Schmiedeplätzen auszustatten, welche ein Werkstück nacheinander durchläuft, wobei das Werkstück an jedem Schmiedplatz von der Schmiedebacke umgeformt wird. Hierdurch lassen sich mit der Horizontalschmiedepresse auch mehrstufige Schmiedevorgänge durchführen, wobei die Horizontalschmiedepresse bei der Verwendung eines Schmiedewerkzeugs mit mehreren Schmiedeplätzen auch eine Transporteinrichtung umfasst, welche die Werkstücke von Schmiedeplatz zu Schmiedeplatz fördert und insbesondere auch einen Rohling in den ersten Schmiedeplatz einlegt und insbesondere auch das mehrfach geschmiedete Werkstück aus dem letzten Schmiedplatz entnimmt.

Weitere Einzelheiten der Erfindung werden in der Zeichnung anhand von schematisch dargestellten Ausführungsbeispielen beschrieben, wobei lediglich die Figuren 3, 7 und 8 Ausführungsvarianten einer erfindungsgemäßen Horizontalschmiedepresse zeigen.

### Hierbei zeigt:

- Figur 1:: eine schematische Seitenansicht einer ersten Ausführungsvariante einer Horizontalschmiedepresse;
- Figur 2:: eine schematische Seitenansicht einer zweiten Ausführungsvariante einer Horizontalschmiedepresse;
- Figur 3 bis 5:: weitere schematische Seitenansichten der in der Figur 2 gezeigten Horizontalschmiedepresse, wobei die Kraftübertragungseinrichtungen bzw. das Schmiedewerkzeug in unterschiedlichen Stellungen stehen;
- Figur 6:: eine schematische Seitenansicht einer dritten bis vierzehnten Ausführungsvariante einer Horizontalschmiedepresse;
- Figur 7 und 8:: schematische Seitenansicht einer fünfzehnten und sechzehnten Ausführungsvariante einer Horizontalschmiedepresse.

In der Figur 1 ist eine schematische Seitenansicht einer ersten Ausführungsvariante einer Horizontalschmiedepresse 1 gezeigt. Die Horizontalschmiedepresse 1 umfasst einen Maschinenrahmen 2, einen Schmiedestößel 3 zur Ausführung einer horizontalen Schmiedebewegung bzw. Arbeitsbewegung in eine Pfeilrichtung x, einen Klemmstößel 4 zur Ausführung einer vertikalen Klemmbewegung bzw. Arbeitsbewegung in eine Pfeilrichtung y', eine erste Kraftübertragungseinrichtung 5 zur Bewegung des Schmiedestößels 3, welche von einem ersten Antrieb 6 angetrieben wird, eine zweite Kraftübertragungseinrichtung 7 zur Bewegung des Klemmstößels 4, welche von einem zweiten Antrieb 8 angetrieben wird, und ein mehrteiliges Schmiedewerkzeug 9. Das mehrteilige Schmiedewerkzeug 9 ist als dreiteiliges Schmiedewerkzeug 9 mit einer ersten, oberen Klemmbacke 10, einer zweiten, unteren Klemmbacke 11 und einer Schmiedebacke 12 ausgebildet. Hierbei ist die erste Kraftübertragungseinrichtung 5 für den Schmiedestößel 3 als weggebundene Kraftübertragungseinrichtung 5a ausgebildet und durch einen Kurbeltrieb 13 gebildet. Hierbei ist die zweite Kraftübertragungseinrichtung 7 für den Klemmstößel 4 als energiegebundene Kraftübertragungseinrichtung 7b ausgebildet und durch einen Spindeltrieb 14 gebildet. Die Schmiedebacke 12 des Schmiedewerkzeugs 9 ist mit dem Schmiedestößel 3 verbunden und wird von diesem bei einem Schmiedeschlag bzw. einer Stauchbewegung in die Pfeilrichtung x bewegt. Ein Rückhub erfolgt waagrecht in eine Pfeilrichtung x'. Die erste, obere Klemmbacke 10 des Schmiedewerkzeugs 9 ist mit dem Klemmstößel 4 verbunden und wird von diesem zum Klemmen eines Werkstücks 15 in einem zwischen den beiden Klemmbacken 10, 11 gebildeten Werkstückaufnahmeraum 16, welcher einen Schmiedeplatz 17 bildet, in die Pfeilrichtung y' vertikal nach unten gefahren. Um das Werkstück 15 freizugeben wird die erste, obere Klemmbacke 10 von dem Klemmstößel 4 in eine Pfeilrichtung y vertikal nach oben gefahren. Der Klemmstößel 4 ist als Spindel 18 ausgeführt, welche ein Gewinde 19 und eine Verzahnung 20 umfasst. Zur Lagerung der Spindel 18 umfasst die zweite Kraftübertragungseinrichtung 7 eine an dem Maschinenrahmen 2 drehfest fixierte Spindelmutter 21, in welcher sich die Spindel 18 abhängig von einer Drehrichtung, in welcher diese im Bereich ihrer Verzahnung 20 über einen Zahnriemen 22 der Kraftübertragungseinrichtung 7 angetrieben wird, nach oben oder nach unten bewegt. Der Antrieb des Zahnriemens 22 erfolgt hierbei von dem als Servomotor 23 ausgebildeten zweiten Antrieb 8 über eine sich um eine Antriebsachse 23a drehende Riemenscheibe 24. Der Schmiedestößel 3 ist als Stange 25 bzw. Kurbelstange ausgebildet, welche von einer Kurbelscheibe 26 der ersten Kraftübertragungseinrichtung 5 bewegt wird. Hierbei wird die Kurbelscheibe 26 mit einem exzentrisch angeordneten Kurbelzapfen 26a, an welchen die Stange 25 gekuppelt ist, über einen zu der ersten Kraftübertragungseinrichtung 5 gehörenden Riemen 27 von einer mit dem als Servomotor 28 ausgebildeten ersten Antrieb 6 verbundenen Riemenscheibe 29 angetrieben. Die Riemenscheibe dreht sich hierzu um eine Antriebsachse 28a des Antriebs 6. In der Stellung, in welcher die Horizontalschmiedepresse 1 in der Figur 1 gezeigt ist, ist das Werkstück 15 zwischen den beiden Klemmbacken 10 und 11 geklemmt und die Schmiedebacke 12 hat das Werkstück verformt und steht gerade an ihrem Umkehrpunkt um sich nach einer Vorwärtsbewegung in die Pfeilrichtung x in die Pfeilrichtung x' zurück zu bewegen.

In der Figur 2 ist eine schematische Seitenansicht einer zweiten Ausführungsvariante einer Horizontalschmiedepresse 50 gezeigt. Die Horizontalschmiedepresse 50 umfasst einen Maschinenrahmen 2, einen Schmiedestößel 3 zur Ausführung einer horizontalen Schmiedebewegung in eine Pfeilrichtung x, einen Klemmstößel 4 zur Ausführung einer vertikalen Klemmbewegung in eine Pfeilrichtung y', eine erste Kraftübertragungseinrichtung 5 zur Bewegung des Schmiedestößels 3, welche von einem ersten Antrieb 6 angetrieben wird, eine zweite Kraftübertragungseinrichtung 7 zur Bewegung des Klemmstößels 4, welche von einem zweiten Antrieb 8 angetrieben wird, und ein dreiteiliges Schmiedewerkzeug 9 mit einer ersten, oberen Klemmbacke 10, einer zweiten, unteren Klemmbacke 11 und einer Schmiedebacke 12. Hierbei ist die erste Kraftübertragungseinrichtung 5 für den Schmiedestößel 3 als weggebundene Kraftübertragungseinrichtung 5b ausgebildet und durch einen Kurbeltrieb 13 gebildet. Hierbei ist die zweite Kraftübertragungseinrichtung 7 für den Klemmstößel 4 als weggebundene Kraftübertragungseinrichtung 7a ausgebildet und durch einen Kurbeltrieb 51 gebildet. Die Schmiedebacke 12 des Schmiedewerkzeugs 9 ist mit dem Schmiedestößel 3 verbunden und wird von diesem bei einem Schmiedeschlag bzw. einer Stauchbewegung in die Pfeilrichtung x bewegt. Ein Rückhub erfolgt waagrecht in eine Pfeilrichtung x'. Die erste, obere Klemmbacke 10 des Schmiedewerkzeugs 9 ist mit dem Klemmstößel 4 verbunden und wird von diesem zum Klemmen eines Werkstücks 15 in einem zwischen den beiden Klemmbacken 10, 11 gebildeten Werkstückaufnahmeraum 16, welcher einen Schmiedeplatz 17 bildet, in die Pfeilrichtung y' vertikal nach unten gefahren bis sie die in der Figur 2 gezeigte Stellung erreicht. Um das Werkstück 15 freizugeben wird die erste, obere Klemmbacke von dem Klemmstößel 4 in eine Pfeilrichtung y vertikal nach oben gefahren. Hierzu ist die obere Klemmbacke 10 in nicht dargestellten Vertikalführungen geführt. Die untere Klemmbacke 11 ist an dem Maschinenrahmen 2 fixiert. Der Klemmstößel 4 ist als Stange 52 bzw. Kurbelstange ausgeführt, welche von einer Kurbelscheibe 53 der zweiten Kraftübertragungseinrichtung 7 bewegt wird. Hierbei wird die Kurbelscheibe 53 mit einem exzentrisch angeordneten Kurbelzapfen 53a, an welchen die Stange 25 gekuppelt ist, über einen zu der zweiten Kraftübertragungseinrichtung 7 gehörenden Riemen 54 von einer mit dem als Servomotor 55 ausgebildeten zweiten Antrieb 8 verbundenen Riemenscheibe 56 angetrieben. Die Riemenscheibe 56 dreht sich hierzu um eine Antriebsachse 55a des Antriebs 8. Der Schmiedestößel 3 ist als Stange 25 bzw. Kurbelstange ausgebildet, welche von einer Kurbelscheibe 26 der ersten Kraftübertragungseinrichtung 5 bewegt wird. Hierbei wird die Kurbelscheibe 26 mit einem exzentrisch angeordneten Kurbelzapfen 26a, an welchen die Stange 25 gekuppelt ist, über einen zu der ersten Kraftübertragungseinrichtung 5 gehörenden Riemen 27 von einer mit dem als Servomotor 28 ausgebildeten ersten Antrieb 6 verbundenen Riemenscheibe 29 angetrieben. Die Riemenscheibe 29 dreht sich hierzu um eine Antriebsachse 28a des Antriebs 6. In der Stellung, in welcher die Horizontalschmiedepresse 1 in der Figur 2 gezeigt ist, ist das noch unverformte Werkstück 15 zwischen den beiden Klemmbacken 10 und 11 geklemmt und die Stange 25, welche Schmiedebacke 12 trägt, steht in einem hinteren Umkehrpunkt, um die Schmiedebacke 12 bei einer Weiterbewegung in die Pfeilrichtung x gegen das noch unverformte Werkstück 15 zu fahren.

In der Figur 3 ist die Horizontalschmiedepresse 50 in einer Stellung gezeigt, in welcher das durch die Klemmbacken 10, 11 geklemmte Werkstück 15 bereits durch die Schmiedebacke 12 verformt ist, wobei die Schmiedebacke 12 in der gezeigten Stellung bereits vollständig in die Pfeilrichtung x verfahren ist. Abweichend von der Darstellung der Figur 2 ist in der Figur 3 noch in schematischer Weise eine erste Feder- und/oder Dämpfeinheit 57 gezeigt, welche in einen durch die Schmiedebacke 12, den Schmiedestößel 3 und die erste Kraftübertragungseinrichtung 5 gebildeten Antriebsstrang 58 integriert ist. Hierzu umfasst der Schmiedstößel 3 zwischen einem mit der Kurbelscheibe 26 gekuppelten hinteren Ende 59 und einem die Schmiedebacke 12 tragenden vorderen Ende 60 ein als hydraulisches Kissen 61 ausgebildetes Mittelteil 62. Abweichend von der Darstellung der Figur 2 ist in der Figur 3 weiterhin in schematischer. Weise eine zweite Feder- und/oder Dämpfeinheit 63 gezeigt, welche in einem durch die oberen Klemmbacke 10, den Klemmstößel 4 und die zweite Kraftübertragungseinrichtung 7 gebildeten Antriebsstrang 64 integriert ist. Die zweite Feder- und/oder Dämpfeinheit 63 ist hier als mechanisches Federelement 65 in Form einer elastischen Lagerhülse 66 ausgeführt, in welcher die Stange 52 mit einem Lagerzapfen 67 geführt ist, wobei die Passung zwischen der Lagerhülse 65 und dem Lagerzapfen 67 der Stange 52 in der schematischen Darstellung mit übertriebenem Spiel gezeigt ist, um die Bauteile deutlich unterscheiden zu können. Durch die erste Feder- und/oder Dämpfeinheit 57 ist es möglich, den ersten Antriebsstrang 58 und das Werkstück 15 vor einer Überbelastung zu schützen. Hierbei ist es auch vorgesehen, dass die erste Feder- und/oder Dämpfeinheit 57 in ihrer Wirkungsweise verstellbar ist und insbesondere auch starr gestellt werden kann und somit einschaltbar und abschaltbar ist. Durch die zweite Feder- und/oder Dämpfeinheit 63 ist es möglich, den zweiten Antriebsstrang 64 und das Werkstück 15 vor einer Überbelastung durch den Klemmvorgang zu schützen. Insbesondere ist es auch vorgesehen, die zweite Feder- und/oder Dämpfeinheit 63 in ihrer Wirkungsweise verstellbar auszuführen, wobei diese auch starr gestellt werden kann und somit einschaltbar und abschaltbar ist.

In dem in den Figuren 2 bis 5 gezeigten Arbeitsablauf der Horizontalschmiedepresse 50 zeigt die Figur 4 wie das Werkstück 15 nach der Verformung durch die Schmiedebacke 12 während des Rückhubs des Schmiedstößels 3 weiterhin zwischen den Klemmbacken 10 und 11 geklemmt bleibt. Die Figur 5 zeigt dann, wie das Werkstück 15 nach dem Rückhub des Schmiedestößels 3 von den Klemmbacken 10 und 11 durch ein Anheben der oberen Klemmbacke 10 freigegeben wird, um das geschmiedete bzw. gestauchte Werkstück 15 entnehmen zu können. Hierbei weist das Schmiedewerkzeug 9 neben dem Schmiedeplatz 17 noch einen weiteren Schmiedeplatz 17' auf, welcher - in die Zeichnungsebene hinein betrachtet - hinter dem Schmiedeplatz 17 liegt und durch diesen in der Seitenansicht vollständig verdeckt ist. Hierbei ist die Schmiedebacke 12 derart gestaltet, dass sie bei einem Schmiedeschlag in die Pfeilrichtung x sowohl auf das noch ungeschmiedete Werkstück 15 - wie es in der Figur 2 gezeigt ist - wirkt, als auch auf ein bereits einmal geschmiedetes Werkstück 15 wirkt, welches von einer nicht dargestellten Vorrichtung von dem ersten Schmiedeplatz 17 in den zweiten Schmiedplatz 17' umgesetzt wurde. Hierbei wird das bereits einmal geschmiedete Werkstück 15 in dem zweiten Schmiedeplatz 17' beim Schmiedeschlag ebenfalls durch die beiden Klemmbacken 10, 11 gehalten. Durch die parallele Anordnung der beiden Antriebsachsen 28a und 55a der als Antriebe 6 und 8 verwendeten elektrischen Servomotoren 28 und 55 ist ein schmaler Aufbau der Horizontalschmiedpresse 50 bezüglich ihrer sich in die Zeichnungsebene hinein erstreckenden Breite möglich, da hierdurch auch die beiden Antriebsstränge 58 und 64 ihre Bewegungen in parallelen Ebenen ausführen, welche parallel zur Zeichnungsebene liegen. Somit sind auch die weiteren Drehachsen 68 bis 72, nämlich die Drehachse 68 der Kurbelscheibe 26, die Drehachse 69 des Schmiedestößels 3 an dem Kurbelzapfen 26a, die Drehachse 70 des Klemmstößels 4 an der oberen Klemmbacke 10, die Drehachse 71 des Klemmstößels 4 an dem Kurbelzapfen 53a der Kurbelscheibe 53 und die Drehachse 72 der Kurbelscheibe 53 parallel zu den Antriebsachsen 28a und 55a ausgerichtet. Eine in die Pfeilrichtung x verlaufende Schmiedeachse 3a, in welcher der Schmiedestößel 3 die Schmiedebacke 12 bewegt, liegt um 90° verdreht zu der Antriebsachse 28a des ersten Antriebs 6. Eine in die Pfeilrichtung y' vertikal verlaufende Klemmachse 4a, in welcher die obere Klemmbacke 10 von dem Klemmstößel 4 bewegt wird, verläuft ebenfalls um 90° verdreht zu der Antriebsachse 28a des ersten Antriebs 6.

In der Figur 6 sind in schematischer Seitenansicht weitere Ausführungsvarianten einer Horizontalschmiedepresse 77 gezeigt. Bei jeder dieser Varianten umfasst die Horizontalschmiedepresse 77 einen Maschinenrahmen 2, einen Schmiedestößel 3 zur Ausführung einer horizontalen Schmiedebewegung bzw. Arbeitsbewegung in eine Pfeilrichtung x, einen Klemmstößel 4 zur Ausführung einer vertikalen Klemmbewegung bzw. Arbeitsbewegung in eine Pfeilrichtung y', eine erste Kraftübertragungseinrichtung 5 zur Bewegung des Schmiedestößels 3, eine zweite Kraftübertragungseinrichtung 7 zur Bewegung des Klemmstößels 4 und ein mehrteiliges Schmiedewerkzeug 9. Das mehrteilige Schmiedewerkzeug 9 ist als dreiteiliges Schmiedewerkzeug 9 mit einer ersten, oberen Klemmbacke 10, einer zweiten, unteren Klemmbacke 11 und einer Schmiedebacke 12 ausgebildet. Hierbei ist die erste Kraftübertragungseinrichtung 5 für den Schmiedestößel 3 als weggebundene Kraftübertragungseinrichtung 5a ausgebildet und wahlweise durch einen Kurbeltrieb 13 oder einen Kniehebeltrieb 73 oder einen Exzenterantrieb 74 gebildet. Hierbei ist die zweite Kraftübertragungseinrichtung 7 für den Klemmstößel 4 entweder als energiegebundene Kraftübertragungseinrichtung 7b ausgebildet und durch einen Spindeltrieb 14 gebildet oder als weggebundene Kraftübertragungseinrichtung 7a ausgebildet und wahlweise durch einen Kurbeltrieb 51 oder einen Kniehebeltrieb 75 oder einen Exzenterantrieb 76 gebildet. Entsprechend ergeben sich für die dritte bis vierzehnte Ausführungsvariante der Horizontalschmiedepresse 77 die in der unten stehenden

**Tabelle zusammengefassten Kombinationen von Kraftübertragungseinrichtungen 5 und 7.**

| Ausführungsvariante | Kraftübertragungseinri chtung 5 zur Bewegung des Schmiedestößels 3 | Kraftübertragungseinrichtung 7 für den Klemmstößel 4 |
|---|---|---|
| 3 | Kurbeltrieb 13 | Kurbeltrieb 51 |
| 4 | Kurbeltrieb 13 | Kniehebeltrieb 75 |
| 5 | Kurbeltrieb 13 | Exzenterantrieb 76 |
| 6 | Kurbeltrieb 13 | Spindelantrieb 14 |
| 7 | Kniehebeltrieb 73 | Kurbeltrieb 51 |
| 8 | Kniehebeltrieb 73 | Kniehebeltrieb 75 |
| 9 | Kniehebeltrieb 73 | Exzenterantrieb 76 |
| 10 | Kniehebeltrieb 73 | Spindelantrieb 14 |
| 11 | Exzenterantrieb 74 | Kurbeltrieb 51 |
| 12 | Exzenterantrieb 74 | Kniehebeltrieb 75 |
| 13 | Exzenterantrieb 74 | Exzenterantrieb 76 |
| 14 | Exzenterantrieb 74 | Spindelantrieb 14 |

In der Figur 7 ist eine schematische Seitenansicht einer fünfzehnten Ausführungsvariante einer Horizontalschmiedepresse 100 dargestellt. Bezüglich des grundsätzlichen Aufbaus der Horizontalschmiedepresse 100 wird auf die Beschreibung zu den Figuren 2 und 3 verwiesen. Im Unterschied zu der dort gezeigten zweiten Ausführungsvariante einer Horizontalschmiedepresse ist bei der in der Figur 7 gezeigten fünfzehnten Ausführungsvariante ein Kurbeltrieb 151, welcher die zweite Kraftübertragungseinrichtung 7 bildet, modifiziert ausgebildet und umfasst eine zweite Feder- oder Dämpfeinheit 163, welche nicht zwischen der Klemmbacke 10 und dem Klemmstößel 4 angeordnet ist, sondern welche zwischen einem Hilfshebel 200 und einem Gegenlager 201 angeordnet. Die Feder- oder Dämpfeinheit 163 umfasst gemäß einer Ausführungsvariante ein Stickstoffkissen. Durch die gegenüber der zweiten Ausführungsvariante veränderte Positionierung der Feder- oder Dämpfeinheit 163 ist die Ankopplung der Klemmbacke 10 an den Klemmstößel 4 mechanisch einfach realsierbar. Bei der ersten Kraftübertragungseinrichtung 5 treibt der erste Antrieb 6 im Unterscheid zu der zweiten Ausführungsvariante die Kurbelscheibe 26 nicht indirekt, sondern direkt an.

In der Figur 8 ist eine schematische Seitenansicht einer sechzehnten Ausführungsvariante einer Horizontalschmiedepresse 150 dargestellt. Bezüglich des grundsätzlichen Aufbaus der Horizontalschmiedepresse 150 wird auf die Beschreibung zu den Figuren 2 und 3 sowie zu der Figur 7 verwiesen. Im Unterschied zu der in der Figur 7 gezeigten Horizontalschmiedepresse ist nicht nur die zweite Feder- oder Dämpfeinheit 163 von dem Schmiedewerkzeug 9 weg verlagert, sondern es ist auch eine erste Feder- oder Dämpfeinheit 157 zwischen einem Hilfshebel 202 und einem Gegenlager 203 angeordnet, wobei hierzu die erste Kraftübertragungseinrichtung 5 modifiziert ist. Durch diese alternative Positionierung der ersten Feder- oder Dämpfeinheit 157 ist der Schmiedestößel 3, welcher an dem Maschinenrahmen 2 geführt ist, besonders unempfindlich gegenüber Belastungen.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Horizontalschmiedepresse
- 2: Maschinenrahmen von 1
- 3: Schmiedestößel
- 3a: Schmiedeachse
- 4: Klemmstößel
- 4a: Klemmachse
- 5: erste Kraftübertragungseinrichtung
- 5a, 5b: weggebundene Kraftübertragungseinrichtung
- 6: erster Antrieb
- 7: zweite Kraftübertragungseinrichtung
- 7a: weggebundene Kraftübertragungseinrichtung
- 7b: energiegebundene Kraftübertragungseinrichtung
- 8: zweiter Antrieb
- 9: Schmiedewerkzeug
- 10: erste, obere Klemmbacke von 9
- 11: zweite, untere Klemmbacke von 9
- 12: Schmiedebacke von 9
- 13: Kurbeltrieb als 7
- 14: Spindeltrieb als 5
- 15: Werkstück
- 16: Werkstückaufnahmeraum
- 17: erster Schmiedeplatz in 9
- 17': zweiter Schmiedeplatz in 9
- 18: Spindel als 4
- 19: Gewinde von 18
- 20: Verzahnung an 18
- 21: Spindelmutter von 7
- 22: Zahnriemen von 7
- 23: Servomotor als 8
- 23a: Antriebsachse von 23
- 24: Riemenscheibe an 23
- 25: Stange als 3
- 26: Kurbelscheibe von 5
- 26a: exzentrischer Kurbelzapfen
- 27: Riemen von 5
- 28: Servomotor als 6
- 28a: Antriebsachse von 28
- 29: Riemenscheibe an 28
- 50: Horizontalschmiedepresse
- 51: Kurbeltrieb als 5
- 52: Stange als 4
- 53: Kurbelscheibe von 7a
- 53a: exzentrischer Kurbelzapfen
- 54: Riemen von 7a
- 55: Servomotor
- 55a: Antriebsachse von 55
- 56: Riemenscheibe an 55
- 57, 157: erste Feder- und/oder Dämpfeinheit
- 58: erster Antriebsstrang
- 59: hinteres Ende von 3
- 60: vorderes Ende von 3
- 61: hydraulisches Kissen
- 62: Mittelteil von 3
- 63, 163: zweite Feder- und/oder Dämpfeinheit
- 64: zweiter Antriebsstrang
- 65: mechanisches Federelement
- 66: Lagerhülse an 10
- 67: Lagerzapfen von 4
- 68 - 72: Drehachse
- 73: Kniehebeltrieb als 5
- 74: Exzenterantrieb als 5
- 75: Kniehebeltrieb als 7
- 76: Exzenterantrieb als 7
- 77: Horizontalschmiedepresse
- 100: Horizontalschmiedepresse
- 150: Horizontalschmiedepresse
- 200: Hilfshebel
- 201: Gegenlager
- 202: Hilfshebel
- 203: Gegenlager
- x, x': horizontale Richtung
- y, y': vertikale Richtung

## Patentansprüche

1. Horizontalschmiedepresse (1, 50, 77, 100, 150) für die Massivumformung umfassend
- einen Maschinenrahmen (2),
- einen Schmiedestößel (3) zur Ausführung einer horizontalen Schmiedebewegung,
- einen Klemmstößel (4) zur Ausführung einer um 90° zu der Schmiedebewegung gedreht ausgerichteten Klemmbewegung,
- mindestens eine erste Kraftübertragungseinrichtung (5) zur Ausführung der Schmiedebewegung des Schmiedestößels (3),
- mindestens eine zweite Kraftübertragungseinrichtung (7) zur Ausführung der Klemmbewegung des Klemmstößels (4) und
- ein mehrteiliges Schmiedewerkzeug (9) mit einer ersten Klemmbacke (10) und einer zweiten Klemmbacke (11),
- wobei jede Kraftübertragungseinrichtung (5; 7) wenigstens einen Antrieb (6, 8) umfasst,
- wobei die erste Kraftübertragungseinrichtung (5) des Schmiedestößels (3) als weggebundene Kraftübertragungseinrichtung (5a, 5b) ausgebildet ist und
- wobei die zweite Kraftübertragungseinrichtung (7) des Klemmstößels (4) als weggebundene Kraftübertragungseinrichtung (7a) oder als energiegebundene Kraftübertragungseinrichtung (7b) ausgebildet ist,
- wobei die erste Klemmbacke (10) des mehrteiligen Schmiedewerkzeugs (9) mit dem Klemmstößel (4) verbunden ist,
- wobei die zweite Klemmbacke (10) des mehrteiligen Schmiedewerkzeugs (9) mit dem Maschinenrahmen (2) verbunden ist,
- wobei eine Schmiedebacke (12) des mehrteiligen Schmiedewerkzeugs (9) mit dem Schmiedestößel (3) verbunden ist und
- wobei die erste Klemmbacke (10) über oder neben der zweiten Klemmbacke (11) angeordnet ist,
**dadurch gekennzeichnet, dass**
- die erste Kraftübertragungseinrichtung (5) des Schmiedestößels (3) eine erste Feder- und/oder Dämpfeinheit (57, 157) umfasst,
- die zweite Kraftübertragungseinrichtung (7) des Klemmstößels (4) eine zweite Feder- und/oder Dämpfeinheit Z (63, 163) umfasst,
- wobei die erste Feder- und/oder Dämpfeinheit (57, 157) und/oder die zweite Feder- und/oder Dämpfeinheit (63, 163) als hydraulisches Kissen (61) oder als pneumatisches Kissen oder als mechanisches Federelement (65) ausgebildet ist.

2. Horizontalschmiedepresse nach Anspruch 1, **dadurch gekennzeichnet, dass** die erste Kraftübertragungseinrichtung (5) des Schmiedestößels (3) als Kurbeltrieb (13) oder als Kniehebeltrieb (73) oder als Exzenterantrieb (74) ausgebildet ist.

3. Horizontalschmiedepresse nach Anspruch 1 oder 2, **dadurch gekennzeichnet, dass** die erste Feder- und/oder Dämpfeinheit (57) in einem auf die Schmiedebacke (12) wirkenden Antriebsstrang (58) angeordnet ist.

4. Horizontalschmiedepresse nach Anspruch 1, **dadurch gekennzeichnet, dass** die zweite Kraftübertragungseinrichtung (7) des Klemmstößels (4) entweder als Kurbeltrieb (51) oder als Kniehebeltrieb (75) oder als Exzentertrieb (76) ausgebildet ist oder dass die zweite Kraftübertragungseinrichtung (7) des Klemmstößels (4) als Spindeltrieb (14) ausgebildet ist.

5. Horizontalschmiedepresse nach Anspruch 4, **dadurch gekennzeichnet, dass** die zweite Feder- und/oder Dämpfeinheit (63) in einem auf die erste Klemmbacke (10) wirkenden Antriebsstrang (64) angeordnet ist.

6. Horizontalschmiedepresse nach einem der vorhergehenden Ansprüche, **dadurch gekennzeichnet, dass** eine Antriebsachse (28a) des ersten Antriebs (6) parallel zu einer Antriebsachse (55a) des zweiten Antriebs (8) ausgerichtet ist, wobei diese beiden Achsen (28a, 55a) horizontal angeordnet sind und wobei diese beiden Achsen (28a, 55a) jeweils um 90° verdreht gegenüber einer Schmiedeachse (3a) angeordnet sind.

7. Horizontalschmiedepresse nach einem der vorhergehenden Ansprüche, **dadurch gekennzeichnet, dass** der erste Antrieb (6) wenigstens einen Servomotor (28) umfasst und/oder dass der zweite Antrieb (8) wenigstens einen Servomotor (23; 55) umfasst.

8. Horizontalschmiedepresse nach Anspruch 1, **dadurch gekennzeichnet, dass** das mehrteilige Schmiedewerkzeug (9) zwischen den beiden Klemmbacken (10, 11) wenigstens zwei Schmiedeplätze (17, 17') aufweist, welche ein Werkstück (15) nacheinander durchläuft, wobei das Werkstück (15) an jedem Schmiedeplatz (17) von der Schmiedebacke (12) umgeformt wird.

## Claims

1. Horizontal forging press (1, 50, 77, 100, 150) for massive forming, comprising
- a machine frame (2),
- a forging ram (3) for executing a horizontal forging motion,
- a clamping ram (4) for executing a clamping motion oriented rotated through 90° relative to the forging motion,
- at least a first force transmission device (5) for executing the forging motion of the forging ram (3),
- at least a second force transmission device (7) for executing the clamping motion of the clamping ram (4), and
- a multipart forging tool (9) having a first clamping jaw (10) and a second clamping jaw (11),
- wherein each force transmission device (5; 7) comprises at least one drive (6, 8),
- wherein the first force transmission device (5) of the forging ram (3) is configured as a stroke-controlled force transmission device (5a, 5b), and
- wherein the second force transmission device (7) of the clamping ram (4) is configured as a stroke-controlled force transmission device (7a) or as an energy-controlled force transmission device (7b),
- wherein the first clamping jaw (10) of the multipart forging tool (9) is connected to the clamping ram (4),
- wherein the second clamping jaw (10) of the multipart forging tool (9) is connected to the machine frame (2),
- wherein a forging jaw (12) of the multipart forging tool (9) is connected to the forging ram (3), and
- wherein the first clamping jaw (10) is arranged above or beside the second clamping jaw (11), **characterized in that**
- the first force transmission device (5) of the forging ram (3) comprises a first spring and/or damping unit (57, 157),
- the second force transmission device (7) of the clamping ram (4) comprises a second spring and/or damping unit (63, 163),
- wherein the first spring and/or damping unit (57, 157) and/or the second spring and/or damping unit (63, 163) is configured as a hydraulic cushion (61) or as a pneumatic cushion or as a mechanical spring element (65) .

2. Horizontal forging press according to Claim 1, **characterized in that** the first force transmission device (5) of the forging ram (3) is configured as a crank mechanism (13) or as a toggle mechanism (73) or as an eccentric drive (74).

3. Horizontal forging press according to Claim 1 or 2, **characterized in that** the first spring and/or damping unit (57) is disposed in a drive train (58) acting on the forging jaw (12).

4. Horizontal forging press according to Claim 1, **characterized in that** the second force transmission device (7) of the clamping ram (4) is configured either as a crank mechanism (51) or as a toggle mechanism (75) or as an eccentric mechanism (76), or **in that** the second force transmission device (7) of the clamping ram (4) is configured as a spindle mechanism (14).

5. Horizontal forging press according to Claim 4, **characterized in that** the second spring and/or damping unit (63) is disposed in a drive train (64) acting on the first clamping jaw (10).

6. Horizontal forging press according to one of the preceding claims, **characterized in that** a drive axis (28a) of the first drive (6) is oriented parallel to a drive axis (55a) of the second drive (8), wherein these two axes (28a, 55a) are arranged horizontally and wherein these two axes (28a, 55a) are respectively arranged rotated through 90° in relation to a forging axis (3a).

7. Horizontal forging press according to one of the preceding claims, **characterized in that** the first drive (6) comprises at least one servomotor (28), and/or **in that** the second drive (8) comprises at least one servomotor (23; 55).

8. Horizontal forging press according to Claim 1, **characterized in that** the multipart forging tool (9) has between the two clamping jaws (10, 11) at least two forging locations (17, 17'), which are successively passed through by a workpiece (15), wherein the workpiece (15) is formed at each forging location (17) by the forging jaw (12).

## Revendications

1. Presse horizontale de forgeage (1, 50, 77, 100, 150) pour le formage en masse, comprenant
un bâti de machine (2),
un poussoir de forgeage (3) qui exécute un déplacement horizontal de forgeage,
un poussoir de serrage (4) qui exécute un déplacement de serrage orienté à 90° par rapport au déplacement de forgeage,
au moins un premier dispositif (5) de transfert de force qui entraîne le déplacement de forgeage du poussoir de forgeage (3),
au moins un deuxième dispositif (7) de transfert de force qui entraîne le déplacement de serrage du poussoir de serrage (4) et
un outil de forgeage (9) en plusieurs pièces qui présente une première mâchoire de serrage (10) et une deuxième mâchoire de serrage (11),
chaque dispositif (5; 7) de transfert de force comportant au moins un entraînement (6, 8),
le premier dispositif (5) de transfert de force du poussoir de forgeage (3) étant configuré comme dispositif (5a, 5b) de transfert de force asservi au déplacement et
le deuxième dispositif (7) de transfert de force du poussoir de serrage (4) étant configuré comme dispositif (7a) de transfert de force asservi au déplacement ou comme dispositif (7b) de transfert de force asservi à l'énergie,
la première mâchoire de serrage (10) de l'outil de forgeage (9) en plusieurs pièces étant reliée au poussoir de serrage (4),
la deuxième mâchoire de serrage (11) de l'outil de forgeage (9) en plusieurs pièces étant reliée au bâti de machine (2),
une mâchoire de forgeage (12) de l'outil de forgeage (9) en plusieurs pièces étant reliée au poussoir de forgeage (3),
la première mâchoire de serrage (10) étant disposée au-dessus ou à côté de la deuxième mâchoire de serrage (11),
**caractérisé en ce que**
le premier dispositif (5) de transfert de force du poussoir de forgeage (3) comporte une première unité élastique et/ou d'amortissement (57, 157),
le deuxième dispositif (7) de transfert de force du poussoir de serrage (4) comporte une deuxième unité élastique ou d'amortissement (63, 163),
la première unité élastique et/ou d'amortissement (57, 157) et/ou la deuxième unité élastique ou d'amortissement (63, 163) étant configurées comme coussinets hydrauliques (61), comme coussinets pneumatiques ou comme éléments mécaniques élastiques (65) .

2. Presse horizontale de forgeage selon la revendication 1, **caractérisé en ce que** le premier dispositif (5) de transfert de force du poussoir de forgeage (3) est configuré comme entraînement à manivelle (13), comme levier d'entraînement (73) à genouillère ou comme entraînement excentrique (74).

3. Presse horizontale de forgeage selon les revendications 1 ou 2, **caractérisé en ce que** la première unité élastique et/ou d'amortissement (57) est disposée dans un train d'entraînement (58) qui agit sur la mâchoire de forgeage (12).

4. Presse horizontale de forgeage selon la revendication 1, **caractérisé en ce que** le deuxième dispositif (7) de transfert de force du poussoir de serrage (4) est configuré comme entraînement à manivelle (51), levier d'entraînement (75) à genouillère ou entraînement excentrique (76) ou **en ce que** le deuxième dispositif (7) de transfert de force du poussoir de serrage (4) est configuré comme entraînement à broche (14) .

5. Presse horizontale de forgeage selon la revendication 4, **caractérisé en ce que** la deuxième unité (63) élastique et/ou d'amortissement est disposée dans un train d'entraînement (64) qui agit sur la première mâchoire de serrage (10).

6. Presse horizontale de forgeage selon l'une des revendications précédentes, **caractérisée en ce qu'**un axe d'entraînement (28a) du premier entraînement (6) est aligné parallèlement à l'axe d'entraînement (55a) du deuxième entraînement (8), ces deux axes (28a, 55a) étant disposés à l'horizontale et ces deux axes (28a, 55a) étant disposés à un angle de 90° par rapport à l'axe de forgeage (3a).

7. Presse horizontale de forgeage selon l'une des revendications précédentes, **caractérisée en ce que** le premier entraînement (6) comporte au moins un servomoteur (28) et/ou **en ce que** le deuxième entraînement (8) comporte au moins un servomoteur (23; 55).

8. Presse horizontale de forgeage selon l'une des revendications précédentes, **caractérisée en ce que** le outil de forgeage (9) en plusieurs pièces présente entre les deux mâchoires de serrage (10, 11) au moins deux emplacements de forgeage (17, 17') traversés successivement par une pièce (15), la pièce (15) étant façonnée par la mâchoire de forgeage (12) en chaque emplacement de forgeage (17).
